# EUROPÄISCHE PATENTSCHRIFT

(11) **EP 1 318 017 B1**
(45) Veröffentlichungstag und Bekanntmachung des Hinweises auf die Patenterteilung: **23.09.2009**
(21) Anmeldenummer: 02026567.4
(22) Anmeldetag: 28.11.2002
(51) Int. Cl.: B41F 19/02, B41F 19/06

(54) **Umlenkrolle für eine Prägemaschine**
Pulley for an embossing machine
Poulie pour une machine d'estampage

(30) Priorität: 05.12.2001 DE 10159662
(43) Veröffentlichungstag der Anmeldung: 11.06.2003
(73) Patentinhaber: Leonhard Kurz Stiftung & Co. KG, 90763 Fürth (DE)
(72) Erfinder: Kaluza, Georg, 91207 Lauf (DE); Friedmann, Ralf, 91578 Leutershausen (DE)
(74) Vertreter: LOUIS, PÖHLAU, LOHRENTZ

(56) Entgegenhaltungen:
- EP-A- 0 686 781
- US-A- 3 746 233
- US-A- 5 246 155

## Beschreibung

Die Erfindung betrifft eine Umlenkrolle für eine Prägemaschine, zum Umlenken einer Prägefolienbahn und/oder einer zu beprägenden Substratbahn.

Bei bekannten Prägemaschinen sind die Umlenkrollen mit Hilfe von Kugellagern gelagert. Derartige Umlenkrollen sind mit einer solchen Reibung behaftet, daß nur Maschinengeschwindigkeiten bis 200 m/min erreichbar sind. Reibungsbedingt können dünne und schmale Folienbahnen unzulässig gestreckt oder im Extremfall sogar zerstört werden.

Aus der US 3 349 462 ist eine Umlenkrolle gemäß dem Oberbegriff von Anspruch 1 bekannt, die zur Verwendung bei einer Textilmaschine, d.h. die zum Umlenken einer textilen Bahn vorgesehen ist, wobei an einem maschinenfesten Rollendorn eine poröse luftdurchlässige Dornhülse mit ihren axial voneinander entfernten Endabschnitten festgelegt ist, wobei an der Dornhülse eine Rollenhülse gelagert ist, und wobei der Rollendorn einen Druckluftkanal zur Beaufschlagung der Dornhülse mit Druckluft aufweist, die zur Ausbildung eines Luftpolsters zwischen der Dornhülse und der Rollenhülse vorgesehen ist. Textile Bahnen weisen üblicherweise eine relativ große mechanische Festigkeit auf, so daß reibungsbedingte unzulässige Dehnungen bzw. Streckungen des Bahnmaterials insbesondere während eines Anfahrvorgangs nicht zu befürchten sind. Anders liegen die Verhältnisse bei dünnen und schmalen Prägefolienbahnen.

Die DE 44 16 421 A1 offenbart eine zum Transport und zum Temperieren von bahnförmigen Materialien geeignete heiz- und kühlbare Rolle, die sich durch eine extrem niedrige Lagerreibung auszeichnet. Zur Lagerung des sich auf einem feststehenden zylindrischen Kern drehenden Rollenmantels wird ein Fluid benutzt, das zwischen dem Rollenmantel und dem Rollenkern vorwiegend in Umfangsrichtung strömt. Das Fluid kann gleichzeitig zur Temperierung des Rollenmantels benutzt werden. Da das zur Temperierung benutzte Fluid im Bereich der nutzbaren Rollenbreite vorzugsweise in Umfangsrichtung strömt, wird eine ausgezeichnete Temperaturkonstanz über die Rollenbreite erzielt.

Der Erfindung liegt die Aufgabe zugrunde, eine Umlenkrolle der eingangs genannten Art zu schaffen, die eine vergleichsweise kleine Reibung aufweist, so daß auch dünne und schmale Folienbahnen nicht unzulässig gestreckt werden, und mit welcher bei einer Prägemaschine eine Leistungssteigerung, d.h. eine Erhöhung der Maschinengeschwindigkeit um größenordnungsmäßig 50 % realisierbar ist.

Diese Aufgabe kann erfindungsgemäß durch die Merkmale des Anspruches 1 gelöst werden. Bevorzugte Aus- bzw. Weiterbildungen dieser erfindungsgemäßen Umlenkrolle sind in den Unteransprüchen gekennzeichnet. Die/jede Dornhülse kann aus einem offenporigen Sintermetall oder aus einer offenporigen Sinterkeramik bestehen.

Durch die Ausbildung der Umlenkrolle mit einem maschinenfesten Rollendorn, mindestens einer am maschinenfesten Rollendorn festgelegten porösen luftdurchlässigen Dornhülse und mindestens einer Rollenhülse, die an der mindestens einen luftdurchlässigen Dornhülse mittels eines Luftkissens gelagert ist, ist die/jede Rollenhülse quasi reibungslos gelagert ist, so daß eine Leistungssteigerung, d.h. eine Erhöhung der Maschinengeschwindigkeit auf größenordnungsmäßig 300 m/min möglich ist. Ein weiterer Vorteil besteht darin, daß durch die permanente Beaufschlagung der mindestens einen luftdurchlässigen Dornhülse und der mindestens einen an der mindestens einen Dornhülse gelagerten Rollenhülse auch beim Anfahren der mit erfindungsgemäßen Umlenkrollen ausgerüsteten Prägemaschine das sogenannte Losbrechmoment der Umlenkrollen minimal ist, so daß während des Starts der Prägemaschine eine rasche Erhöhung der Maschinengeschwindigkeit möglich ist.

Weitere Einzelheiten, Merkmale und Vorteile ergeben sich aus der nachfolgenden Beschreibung von in der Zeichnung dargestellten Ausführungsformen der erfindungsgemäßen Umlenkrolle für eine Prägemaschine. Es zeigen:
- Fig. 1: eine Draufsicht auf eine erste Ausführungsform der Umlenkrolle für eine Prägemaschine,
- Fig. 2: teilweise aufgeschnitten eine Seitenansicht der Umlenkrolle gemäß Fig. 1 in Blickrichtung des Pfeiles II,
- Fig. 3: eine Schnittdarstellung durch eine zweite Ausbildung von nebeneinander stehend angeordneten Umlenkrollen,
- Fig. 4: einen Schnitt entlang der Schnittlinie IV-IV in Fig. 3 durch eine Umlenkrolle,
- Fig. 5: noch eine andere Ausführungsform einer horizontalen Umlenkrolle mit einer Anzahl Rollenhülsen,
- Fig. 6: einen Schnitt entlang der Schnittlinie VI-VI in Fig. 5,
- Fig. 7: noch eine andere Ausführungsform der Umlenkrolle in einer Längsschnittdarstellung.

Die Fig. 1 und 2 zeigen eine erste Ausführungsform der für eine Prägemaschine vorgesehenen Umlenkrolle 10, die an einem abschnittsweise gezeichneten Gestell 12 der Prägemaschine gelagert ist. Die Umlenkrolle 10 weist einen Rollendorn 14 auf, der am Gestell 12 mittels einer Befestigungsschraube 16 fixiert ist. Der maschinenfeste Rollendorn 14 ist mit einem Druckluftkanal 18 ausgebildet. Der Rollendorn 14 weist außerdem zwei voneinander axial beabstandete Lagerabschnitte 20 und 22 auf, an welchen eine poröse luftdurchlässige Dornhülse 24 mit ihren beiden axial voneinander entfernten Endabschnitten 26 und 28 festgelegt ist. Zwischen den beiden Lagerabschnitten 20 und 22 ist der maschinenfeste Rollendorn 14 mit einem Mittelabschnitt 30 reduzierten Durchmessers ausgebildet, so daß sich zwischen dem Mittelabschnitt 30 und der porösen Dornhülse 24 ein ringförmiger Spaltraum 32 ergibt. Der Druckluftkanal 18 mündet aus dem Mittelabschnitt 30 aus und in den ringförmigen Spaltraum 32 ein. Der Druckluftkanal 18 dient über den ringförmigen Spaltraum 32 zur Beaufschlagung der porösen Dornhülse 24 mit Druckluft.

An der porösen Dornhülse 24 ist eine Rollenhülse 34 axial unbeweglich aber drehbar gelagert. Zu diesem Zwecke ist der maschinenfeste Rollendorn 14 an den Lagerabschnitt 20 angrenzend mit einem umlaufenden Bund 36 ausgebildet, an dem die luftdurchlässige poröse Dornhülse 24 mit ihrer einen Ringstirnfläche 38 anliegt. Zur axial unbeweglichen Lagerung der Rollenhülse 34 ist an der vom umlaufenden Bund 36 axial entfernten Stirnseite 40 des maschinenfesten Rollendorns 14 eine Scheibe 42 mit Hilfe einer Befestigungsschraube 44 befestigt.

Die an der porösen Dornhülse 24 drehbar gelagerte Rollenhülse 34 steht mit ihrem einen Endabschnitt 46 über den umlaufenden Bund 36 und mit ihrem davon axial entfernten zweiten Endabschnitt 48 über die Scheibe 42 abgestuft über.

Wird der Druckluftkanal 18 mit Druckluft beaufschlagt, so ergibt sich zwischen der porösen luftdurchlässigen Dornhülse 24 und der Rollenhülse 34 ein Luftpolster 50 und somit gleichsam eine reibungsfreie Lagerung der Rollenhülse 34. Die Druckluft entweicht dann zwischen dem umlaufenden Bund 36 des maschinenfesten Rollendorns 14 und dem ersten Endabschnitt 46 der Rollenhülse 34 und zwischen der Scheibe 42 und dem zweiten Endabschnitt 48 der Rollenhülse 34, so daß es während des Betriebes der Prägemaschine erforderlich ist, den Druckluftkanal 18 permanent mit Druckluft - oder einem anderen geeigneten Druckgas - zu beaufschlagen.

Mit der Bezugsziffer 52 ist ein Anlageelement in der Nachbarschaft der Umlenkrolle 10 bezeichnet, mit welchem ein ungewolltes Abspringen der um die Umlenkrolle 10 umgelenkten (nicht gezeichneten) Prägefolienbahn und/oder der zu beprägenden Substratbahn verhindert wird.

Zur präzisen Führung der Prägefolienbahn und/oder der zu beprägenden Substratbahn ist die Rollenhülse 34 an ihren beiden voneinander axial entfernten Endabschnitten 46 und 48 jeweils mit einem umlaufenden Spulenkragen 54 ausgebildet.

Die Fig. 3 und 4 zeigen eine zweite Ausbildung der Umlenkrolle 10, wobei an einem Gestell 12 der Prägemaschine eine Anzahl Umlenkrollen voneinander beabstandet nebeneinander stehend vorgesehen sind. Zwischen benachbarten Umlenkrollen 10 ist jeweils ein Anlageelement 52 vorgesehen. Bei dieser Ausbildung der Umlenkrolle 10 sind am jeweiligen maschinenfesten Rollendom 14 zwei poröse luftdurchlässige Dornhülsen 24 aneinander angrenzend festgelegt, an welchen eine Rollenhülse 34 axial unbeweglich drehbar gelagert ist. Zur Festlegung der porösen Domhülsen 24 ist der maschinenfeste Rollendorn 14 mit Lagerabschnitten 20 und 22 und außerdem mit einem mittleren Lagerabschnitt 56 ausgebildet. Die Lagerabschnitte 20 und 56 begrenzen einen Mittelabschnitt 30 reduzierten Durchmessers. Die Lagerabschnitte 22 und 56 begrenzen einen zweiten Mittelabschnitt 30 reduzierten Durchmessers. In die Mittelabschnitte 30 reduzierten Durchmessers münden Kanalabzweigungen 58 des im maschinenfesten Rollendorn 14 ausgebildeten Druckluftkanales 18. Im Vergleich hierzu ist bei der Umlenkrolle 10 gemäß den Fig. 1 und 2 der Druckluftkanal 18 nur mit einer einzigen Kanalabzweigung 58 ausgebildet.

Wie aus den Fig. 3 und 4 des weiteren ersichtlich ist, ist der maschinenfeste Rollendorn 14 der jeweiligen Umlenkrolle 10 an den Lagerabschnitt 20 angrenzend mit einem umlaufenden Bund 36 ausgebildet, an dem die zugehörige eine luftdurchlässige Dornhülse 24 mit ihrer Ringstirnfläche 38 anliegt. An der vom umlaufenden Bund 36 axial entfernten Stirnseite 40 des maschinenfesten Rollendorns 14 ist eine Scheibe 42 mit Hilfe einer Befestigungsschraube 44 befestigt. Mit Hilfe der Scheibe 42 ist die zugehörige luftdurchlässige Dornhülse 24 gemeinsam mit der ersten Dornhülse 24 zwischen der Scheibe 42 und dem umlaufenden Bund 36 axial unbeweglich festgelegt.

An den beiden porösen Dornhülsen 24 ist die Rollenhülse 34 axial unbeweglich drehbar gelagert. Wird der Druckluftkanal 18 mit Druckluft beaufschlagt, so entsteht zwischen den porösen Dornhülsen 24 und der Rollenhülse 34 ein Luftpolster 50, mittels welchem die Rollenhülse 34 quasi reibungsfrei drehbar gelagert wird.

Gleiche Einzelheiten sind in den Fig. 3 und 4 mit denselben Bezugsziffern wie in den Fig. 1 und 2 bezeichnet, so daß es sich erübrigt, in Verbindung mit den Fig. 3 und 4 alle diese Einzelheiten noch einmal detailliert zu beschreiben.

Die Fig. 5 und 6 verdeutlichen eine dritte Ausbildung der Umlenkrolle 10 einer Prägemaschine zum Umlenken einer nicht gezeichneten Prägefolienbahn und/oder einer nicht gezeichneten zu beprägenden Substratbahn, wobei an einem langen maschinenfesten, horizontal angeordneten Rollendorn 14 eine Anzahl poröse luftdurchlässige Dornhülsen 24 voneinander beabstandet festgelegt sind. Zur Beabstandung der porösen Domhülse 24 sind am maschinenfesten Rollendorn 14 Distanzringe 59 angeordnet. Zur Festlegung der porösen Domhülsen 24 am langen maschinenfesten Rollendorn 14 ist dieser mit Lagerabschnitten 20, 56 ausgebildet. Zwischen benachbarten Lagerabschnitten 20, 56 und zwischen benachbarten Lagerabschnitten 56 ist jeweils ein Mittelabschnitt 30 reduzierten Durchmessers ausgebildet, aus dem eine zugehörige Kanalabzweigung 58 eines Druckluftkanals 18 des Rollendorns 14 ausmündet.

An jeder porösen Dornhülse 24 ist eine Rollenhülse 34 axial unbeweglich drehbar gelagert. Wird der Druckluftkanal 18 mit Druckluft oder einem anderen geeigneten Druckgas beaufschlagt, so ergibt sich zwischen der jeweiligen porösen Dornhülse 24 und der zugehörigen Rollenhülse 34 ein Luftpolster 50 und somit eine quasi reibungsfreie Lagerung der jeweiligen Rollenhülse 34. Gleiche Einzelheiten sind in den Fig. 5 und 6 mit denselben Bezugsziffern wie in den Fig. 1 bis 4 bezeichnet, so daß es sich erübrigt, in Verbindung mit den Fig. 5 und 6 alle diese Einzelheiten noch einmal detailliert zu beschreiben.

Die Fig. 7 verdeutlicht noch eine andere Ausführungsform der Umlenkrolle 10 mit einem maschinenfesten Rollendom 14, der an seinen beiden voneinander axial relativ weit beabstandeten Endabschnitten jeweils eine poröse luftdurchlässige Dornhülse 24 aufweist. Die jeweilige poröse Dornhülse 24 ist an zugehörigen Lagerabschnitten 20, 56 bzw. 22, 56 festgelegt. Zwischen den genannten Lagerabschnitten 20, 56 und 22, 56 ist jeweils ein Mittelabschnitt 30 reduzierten Durchmessers ausgebildet. Dem jeweiligen Mittelabschnitt 30 ist ein Druckluftkanal 18 zugeordnet, der in den zugehörigen ringförmigen Spaltraum 33 ausmündet, um die entsprechende Dornhülse 24 mit Druckluft zu beaufschlagen. An den Lagerabschnitt 20 des maschinenfesten Rollendorns 14 grenzt ein Bund 36 an, an dem die zugehörige Dornhülse 24 und außerdem eine Rollenhülse 34 axial unbeweglich anliegt. Die Rollenhülse 34 ist an den beiden voneinander axial entfernten porösen Dornhülsen 24 drehbar gelagert.

An dem vom Bund 36 axial entfernten zweiten Endabschnitt des Rollendorns 14 ist ein Fixierelement 60 befestigt, das von einer Scheibe bzw. von einem Ring 62 gebildet ist. Die Rollenhülse 34 ist zwischen dem umlaufenden Bund 36 und dem Fixierelement 60 axial unbeweglich, drehbar gelagert. Werden die beiden Druckluftkanäle 18 mit Druckluft beaufschlagt, so ergibt sich zwischen den porösen Dornhülsen 24 und der Rollenhülse 34 jeweils ein Luftpolster 50. Durch die beiden Luftpolster 50 wird eine quasi reibungsfreie Lagerung der Rollenhülse 34 am maschinenfesten Rollendorn 14 bewirkt.

## Patentansprüche

1. Umlenkrolle für eine Prägemaschine, zum Umlenken einer Prägefolienbahn und/oder einer zu beprägenden Substratbahn, wobei an einem maschinenfesten Rollendorn (14) eine poröse luftdurchlässige Dornhülse (24) mit ihren axial voneinander entfernten Endabschnitten (26, 28) festgelegt ist, an der eine Rollenhülse (34) gelagert ist, wobei der Rollendorn (14) mindestens einen Druckluftkanal (18) zur Beaufschlagung der Dornhülse (24) mit Druckluft aufweist, die zur Ausbildung eines Luftpolsters (50) zwischen der Dornhülse (24) und der Rollenhülse (34) vorgesehen ist, wobei
der maschinenfeste Rollendorn (14) zwei voneinander axial beabstandete Lagerabschnitte (20, 22) zum Festlegen der axial voneinander entfernten Endabschnitte (26, 28) der luftdurchlässigen Dornhülse (24) aufweist,
**dadurch gekennzeichnet,**
**dass** der Rollendorn (14) zwischen den zwei voneinander axial beabstandeten Lagerabschnitten (20, 22) mindestens einen Mittelabschnitt (30) reduzierten Durchmessers aufweist, wobei der mindestens eine Druckluftkanal (18) in den mindestens einen Mittelabschnitt (30) mündet, daß der maschinenfeste Rollendorn (14) an einen ersten Lagerabschnitt (20) der zwei voneinander axial beabstandeten Lagerabschnitte (20, 22) angrenzend einen umlaufenden Bund (36) aufweist, an dem die luftdurchlässige Dornhülse (24) mit ihrer einen Ringstirnfläche (38) anliegt, und daß an der vom Bund (36) axial entfernten Stirnseite (40) des maschinenfesten Rollendoms (14) an einen zweiten Lagerabschnitt (22) der zwei voneinander axial beabstandeten Lagerabschnitte (20, 22) angrenzend eine Scheibe (42, 60) derart befestigt ist, dass die luftdurchlässige Dornhülse (24) zwischen der Scheibe (42, 60) und dem Bund (36) axial unbeweglich festgelegt ist.

2. Umlenkrolle nach Anspruch 1,
**dadurch gekennzeichnet,**
**daß** die Rollenhülse (34) mit einem ersten Endabschnitt (46) über den Bund (36) und mit einem davon axial entfernten zweiten Endabschnitt (48) über die Scheibe (42, 60) übersteht.

3. Umlenkrolle nach Anspruch 1,
**dadurch gekennzeichnet,**
**daß** die Dornhülse (24) aus mindestens zwei porösen luftdurchlässigen Dornhülsenelementen (24a, 24b, 24c, 24d) gebildet ist, welche aneinander angrenzend festgelegt sind und an welchen die Rollenhülse (34) gelagert ist, wobei der Rollendorn (14) den mindestens einen Druckluftkanal (18) mit einer der Anzahl an Dornhülsenelementen (24a, 24b, 24c, 24d) entsprechenden Anzahl an Kanalabzweigungen (58) zur Beaufschlagung der Dornhülse (24) mit Druckluft aufweist, die zur Ausbildung eines Luftpolsters (50) zwischen dem jeweiligen Dornhülsenelement (24a, 24b, 24c, 24d) und der Rollenhülse (34) vorgesehen ist, wobei der maschinenfeste Rollendorn (14) die zwei voneinander axial beabstandeten Lagerabschnitte (20, 22) zur Festlegung der axial voneinander entfernten Endabschnitte (26, 28) der luftdurchlässigen Dornhülse (24) und dazwischen mindestens einen weiteren Lagerabschnitt (56) zur Festlegung von weiteren Endabschnitten der Dornhülsenelemente (24a, 24b, 24c, 24d) aufweist, wobei der Rollendorn (14) zwischen benachbarten Lagerabschnitten (20, 56; 56, 22) jeweils einen Mittelabschnitt (30) reduzierten Durchmessers aufweist, in den jeweils eine zugehörige Kanalabzweigung (58) des mindestens einen Drucklüftkanales (18) mündet.

4. Umlenkrolle nach Anspruch 2,
**dadurch gekennzeichnet,**
**daß** die Rollenhülse (34) mit ihrem ersten Endabschnitt (46) über den Bund (36) und mit ihrem davon axial entfernten zweiten Endabschnitt (48) über die Scheibe (42) übersteht.

5. Umlenkrolle nach Anspruch 1,
**dadurch gekennzeichnet,**
**daß** die Dornhülse (24) aus mindestens zwei porösen luftdurchlässigen Dornhülsenelementen (24a, 24b, 24c, 24d) gebildet ist, wobei die Dornhülsenelemente (24a, 24b, 24c, 24d) durch Distanzringe (59) voneinander beabstandet festgelegt sind,
**daß** die Rollenhülse (34) aus Rollenhülsenelementen (34a, 34b, 34c, 34d) gebildet ist, wobei an jedem Dornhülsenelement (24a, 24b, 24c, 24d) eines der Rollenhülsenelemente (34a, 34b, 34c, 34d) gelagert ist und wobei der Rollendorn (14) den mindestens einen Druckluftkanal (18) mit der, der Anzahl an Dornhülsenelementen (24a, 24b, 24c, 24d) entsprechenden Anzahl an Kanalabzweigungen (58) zur Beaufschlagung der Dornhülsenelemente (24a, 24b, 24c, 24d) mit Druckluft aufweist, die zur Ausbildung des Luftpolsters (50) zwischen dem jeweiligen Dornhülsenelement (24a, 24b, 24c, 24d) und dem jeweils zugehörigen Rollenhülsenelement (34a, 34b, 34c, 34d) vorgesehen ist.

6. Umlenkrolle nach Anspruch 5,
**dadurch gekennzeichnet, dass** der maschinenfeste Rollendorn (14) die zwei voneinander axial beabstandeten Lagerabschnitte (20, 22) zur Festlegung der axial voneinander entfernten Endabschnitte (26, 28) der luftdurchlässigen Dornhülse (24) und dazwischen mindestens einen weiteren Lagerabschnitt (56) zur Festlegung von weiteren Endabschnitten der Dornhülsenelemente (24a, 24b, 24c, 24d) aufweist, wobei der Rollendorn (14) zwischen benachbarten Lagerabschnitten (20, 56; 56, 22) jeweils einen Mittelabschnitt (30) reduzierten Durchmessers aufweist, in den jeweils eine zugehörige Kanalabzweigung (58) des mindestens einen Druckluftkanales (18) mündet.

7. Umlenkrolle nach Anspruch 6,
**dadurch gekennzeichnet,**
**daß** an jedem Lagerabschnitt (20, 22, 56) einer der Distanzringe (59) angeordnet ist.

8. Umlenkrolle nach Anspruch 5,
**dadurch gekennzeichnet,**
**daß** ein erster Distanzring (59) an dem Bund (36) anliegt.

9. Umlenkrolle nach einem der Ansprüche 5 bis 8,
**dadurch gekennzeichnet,**
**daß** jedes Rollenhülsenelement (34a, 34b, 34c, 34d) an zwei benachbarten Distanzringen (59) gelagert ist.

10. Umlenkrolle nach einem der Ansprüche 1 bis 9,
**dadurch gekennzeichnet,**
**daß** die Rollenhülse (34) oder jedes Rollenhülsenelement (34a, 34b, 34c, 34d) an ihren /seinen voneinander axial entfernten Endabschnitten (46, 48; 46a, 48a) jeweils mit einem umlaufenden Spulenkragen (54) ausgebildet ist.

11. Umlenkrolle nach Anspruch 1,
**dadurch gekennzeichnet,**
**daß** die Dornhülse (24) aus zwei voneinander beabstandeten porösen luftdurchlässigen Dornhülsenelementen (24a, 24b) gebildet ist und an den zwei voneinander axial beabstandeten Lagerabschnitten (20, 22) des maschinenfesten Rollendorns (14) jeweils ein Dornhülsenelement (24a, 24b) festgelegt ist, an welchen die Rollenhülse (34) gelagert ist, wobei der Rollendorn (14) den mindestens einen Druckluftkanal (18) zur Beaufschlagung der Dornhülsenelemente (24a, 24b) mit Druckluft aufweist, die zur Ausbildung des Luftpolsters (50) zwischen dem jeweiligen Dornhülsenelement (24a, 24b) und der Rollenhülse (34) vorgesehen sind.

12. Umlenkrolle nach Anspruch 11,
**dadurch gekennzeichnet,**
**daß** der maschinenfeste Rollendorn (14) die zwei voneinander axial beabstandeten Lagerabschnitte (20, 22) zur Festlegung der axial voneinander entfernten Endabschnitte (26, 28) der luftdurchlässigen Dornhülse (24) und dazwischen zwei weitere Lagerabschnitte (56) zur Festlegung von weiteren Endabschnitten der Dornhülsenelemente (24a, 24b) aufweist, wobei der Rollendorn (14) zwischen benachbarten Lagerabschnitten (20, 56; 56, 22) jeweils einen Mittelabschnitt (30) reduzierten Durchmessers aufweist.

13. Umlenkrolle nach einem der Ansprüche 1 bis 12,
**dadurch gekennzeichnet,**
**daß** die Dornhülse (24) aus einem offenporigen Sintermetall oder aus einer offenporigen Sinterkeramik besteht.

## Claims

1. Deflection roller for an embossing machine, for deflecting an embossing-film web and/or a substrate web to be embossed, a porous air-permeable mandrel sleeve (24) being fixed, by way of its end sections (26, 28) which are axially remote from one another, on a roller mandrel (14) which is fixed to the machine, on which mandrel sleeve (24) a roller sleeve (34) is mounted, the roller mandrel (14) having at least one compressed-air channel (18) for loading the mandrel sleeve (24) with compressed air which is provided for forming an air cushion (50) between the mandrel sleeve (24) and the roller sleeve (34), the roller mandrel (14) which is fixed to the machine having two bearing sections (20, 22) which are spaced apart axially from one another for fixing those end sections (26, 28) of the air-permeable mandrel sleeve (24) which are axially remote from one another, **characterized in that** the roller mandrel (14) has at least one centre section (30) of reduced diameter between the two bearing sections (20, 22) which are spaced apart axially from one another, the at least one compressed-air channel (18) opening into the at least one centre section (30), **in that** the roller mandrel (14) which is fixed to the machine has a circumferential collar (36) in a manner which adjoins a first bearing section (20) of the two bearing sections (20, 22) which are spaced apart axially from one another, against which circumferential collar (36) the air-permeable mandrel sleeve (24) bears with its one annular end face (38), and **in that** a disc (42, 60) is fastened to the end side (40), which is axially remote from the collar (36), of the roller mandrel (14) which is fixed to the machine, in a manner which adjoins a second bearing section (22) of the two bearing sections (20, 22) which are spaced apart axially from one another, in such a way that the air-permeable mandrel sleeve (24) is fixed in an axially immovable manner between the disc (42, 60) and the collar (36).

2. Deflection roller according to Claim 1,
**characterized in that** the roller sleeve (34) protrudes beyond the collar (36) with a first end section (46) and protrudes beyond the disc (42, 60) with a second end section (48) which is axially remote from the said first end section (46).

3. Deflection roller according to Claim 1,
**characterized in that** the mandrel sleeve (24) is formed from at least two porous air-permeable mandrel-sleeve elements (24a, 24b, 24c, 24d) which are fixed so as to adjoin one another and on which the roller sleeve (34) is mounted, the roller mandrel (14) having the at least one compressed-air channel (18) with a number of channel branches (58) which corresponds to the number of mandrel-sleeve elements (24a, 24b, 24c, 24d), for loading the mandrel sleeve (24) with compressed air which is provided for forming an air cushion (50) between the respective mandrel-sleeve element (24a, 24b, 24c, 24d) and the roller sleeve (34), the roller mandrel (14) which is fixed to the machine having the two bearing sections (20, 22) which are spaced apart axially from one another for fixing those end sections (26, 28) of the air-permeable mandrel sleeve (24) which are axially remote from one another, and having, between the said bearing sections (20, 22), at least one further bearing section (56) for fixing further end sections of the mandrel-sleeve elements (24a, 24b, 24c, 24d), the roller mandrel (14) having, between adjacent bearing sections (20, 56; 56, 22), in each case a centre section (30) of reduced diameter, into which in each case an associated channel branch (58) of the at least one compressed-air channel (18) opens.

4. Deflection roller according to Claim 2,
**characterized in that** the roller sleeve (34) protrudes beyond the collar (36) with its first end section (46) and protrudes beyond the disc (42) with its second end section (48) which is axially remote from the said first end section (46).

5. Deflection roller according to Claim 1,
**characterized in that** the mandrel sleeve (24) is formed from at least two porous air-permeable mandrel-sleeve elements (24a, 24b, 24c, 24d), the mandrel-sleeve elements (24a, 24b, 24c, 24d) being fixed such that they are spaced apart from one another by spacer rings (59), **in that** the roller sleeve (34) is formed from roller-sleeve elements (34a, 34b, 34c, 34d), one of the roller-sleeve elements (34a, 34b, 34c, 34d) being mounted on each mandrel-sleeve element (24a, 24b, 24c, 24d), and the roller mandrel (14) having the at least one compressed-air channel (18) with the number of channel branches (58) which corresponds to the number of mandrel-sleeve elements (24a, 24b, 24c, 24d), for loading the mandrel-sleeve elements (24a, 24b, 24c, 24d) with compressed air which is provided for forming the air cushion (50) between the respective mandrel-sleeve element (24a, 24b, 24c, 24d) and the respectively associated roller-sleeve element (34a, 34b, 34c, 34d).

6. Deflection roller according to Claim 5,
**characterized in that** the roller mandrel (14) which is fixed to the machine has the two bearing sections (20, 22) which are spaced apart axially from one another for fixing those end sections (26, 28) of the air-permeable mandrel sleeve (24) which are axially remote from one another, and has, between the said bearing sections (20, 22), at least one further bearing section (56) for fixing further end sections of the mandrel-sleeve elements (24a, 24b, 24c, 24d), the roller mandrel (14) having, between adjacent bearing sections (20, 56; 56, 22), in each case a centre section (30) of reduced diameter, into which in each case an associated channel branch (58) of the at least one compressed-air channel (18) opens.

7. Deflection roller according to Claim 6,
**characterized in that** one of the spacer rings (59) is arranged on each bearing section (20, 22, 56).

8. Deflection roller according to Claim 5,
**characterized in that** a first spacer ring (59) bears against the collar (36).

9. Deflection roller according to one of Claims 5 to 8, **characterized in that** each roller-sleeve element (34a, 34b, 34c, 34d) is mounted on two adjacent spacer rings (59).

10. Deflection roller according to one of Claims 1 to 9, **characterized in that** the roller sleeve (34) or each roller-sleeve element (34a, 34b, 34c, 34d) is configured in each case with a circumferential reel collar (54) at its end sections (46, 48; 46a, 48a) which are axially remote from one another.

11. Deflection roller according to Claim 1,
**characterized in that** the mandrel sleeve (24) is formed from two porous air-permeable mandrel-sleeve elements (24a, 24b) which are spaced apart from one another, and in each case one mandrel-sleeve element (24a, 24b) is fixed on those two bearing sections (20, 22) of the roller mandrel (14), which is fixed to the machine, which are spaced apart axially from one another, on which mandrel-sleeve element (24a, 24b) the roller sleeve (34) is mounted, the roller mandrel (14) having the at least one compressed-air channel (18) for loading the mandrel-sleeve elements (24a, 24b) with compressed air which are provided for forming the air cushion (50) between the respective mandrel-sleeve element (24a, 24b) and the roller sleeve (34).

12. Deflection roller according to Claim 11,
**characterized in that** the roller mandrel (14) which is fixed to the machine has the two bearing sections (20, 22) which are spaced apart axially from one another for fixing those end sections (26, 28) of the air-permeable mandrel sleeve (24) which are axially remote from one another, and has, between the said bearing sections (20, 22), two further bearing sections (56) for fixing further end sections of the mandrel-sleeve elements (24a, 24b), the roller mandrel (14) having, between adjacent bearing sections (20, 56; 56, 22), in each case a centre section (30) of reduced diameter.

13. Deflection roller according to one of Claims 1 to 12, **characterized in that** the mandrel sleeve (24) is composed of an open-pore sintered metal or an open-pore sintered ceramic.

## Revendications

1. Poulie pour une machine d'estampage servant à dévier une bande de film d'estampage et/ou une bande de substrat à estamper, sachant qu'une douille de poinçon (24) poreuse perméable à l'air est fixée par ses deux sections d'extrémité (26, 28) distantes l'une de l'autre dans le sens axial sur un poinçon de roulement (14) fixé à la machine, sur laquelle est logée une douille de roulement (34), sachant que le poinçon de roulement (14) présente au moins un canal d'air comprimé (18) servant à actionner la douille de poinçon (24) avec de l'air comprimé prévu pour former un coussin d'air (50) entre la douille de poinçon (24) et la douille de roulement (34), sachant que
le poinçon de roulement (14) fixé sur la machine présente deux sections de roulement (20, 22) distantes l'une de l'autre dans le sens axial servant à définir les sections d'extrémité (26, 28) distantes l'une de l'autre dans le sens axial de la douille de poinçon (24) perméable à l'air,
**caractérisée en ce que**
le poinçon de roulement (14) présente au moins une section moyenne (30) de diamètre réduit entre les deux sections de roulement (20, 22) distantes l'une de l'autre dans le sens axial, sachant que le canal d'air comprimé (18), au moins au nombre de un, débouche dans une section moyenne (30) au moins au nombre de une, que le poinçon de roulement (14) fixé à la machine présente un collier rotatif (36) adjacent à une première section de roulement (20) des deux sections de roulement (20, 22) distantes l'une de l'autre dans le sens axial, sur lequel porte la douille de poinçon (24) perméable à l'air avec sa surface frontale circulaire (38) et que sur le côté frontal (40) du poinçon de roulement (14) fixé à la machine et distant du collier (36) dans le sens axial, est fixé un disque (42, 60) adjacent à une deuxième section de roulement (22) des deux sections de roulement (20, 22) distantes l'une de l'autre dans le sens axial, de telle sorte que la douille de poinçon (24) perméable à l'air est fixée de façon inamovible dans le sens axial entre le disque (42, 60) et le collier (36).

2. Poulie selon la revendication 1
**caractérisée en ce que**
la douille de roulement (34) dépasse au-dessus du collier (36) avec une première section d'extrémité (46) et au-dessus du disque (42, 60) avec une deuxième section d'extrémité (48) distante de la première dans le sens axial.

3. Poulie selon la revendication 1,
**caractérisée en ce que**
La douille de poinçon (24) est constituée d'au moins deux éléments de douille de poinçon (24a, 24b, 24c, 24d) poreux perméable à l'air, lesquels sont fixés de façon adjacente les uns aux autres et sur lesquels la douille de roulement (34) est logée, sachant que le poinçon de roulement (14) présente un canal d'air comprimé (18) au moins au nombre de un, avec un nombre de ramifications de canaux (58) équivalent au nombre d'éléments de douille de poinçon (24a, 24b, 24c, 24d) servant à actionner la douille de poinçon (24) avec de l'air comprimé prévu pour former un coussin d'air (50) entre chaque élément de douille de poinçon (24a, 24b, 24c, 24d) et la douille de roulement (34), sachant que le poinçon de roulement (14) fixé à la machine présente les deux sections de roulement (20, 22) distantes l'une de l'autre dans le sens axial et servant à la fixation des sections d'extrémités (26, 28) de la douille de poinçon (24) perméable à l'air, distantes l'une de l'autre dans le sens axial et entre, au moins une autre section de roulement (56) servant à la fixation d'autres sections d'extrémités des éléments de douille de poinçon (24a, 24b, 24c, 24d), sachant que le poinçon de roulement (14) présente une section moyenne (30) d'un diamètre réduit entre chacune des sections de roulement voisines (20, 56 ; 56, 22), dans chacune desquelles débouche une ramification de canal (58) afférente du canal d'air comprimé (18), étant au moins au nombre de un.

4. Poulie selon la revendication 2,
**caractérisée en ce que**
la douille de roulement (34) dépasse au-dessus du collier (36) avec sa première section d'extrémité (46) et au-dessus du disque (42) avec sa deuxième section d'extrémité (48) distante de la première dans le sens axial.

5. Poulie selon la revendication 1,
**caractérisée en ce que**
la douille de poinçon (24) est constituée d'au moins deux éléments de douille de poinçon (24a, 24b, 24c, 24d) poreux perméable à l'air, sachant que les éléments de douille de poinçon (24a, 24b, 24c, 24d) sont séparés les uns des autres par des bagues d'écartement (59), que la douille de roulement (34) est constituée d'éléments de douille de roulement (34a, 34b, 34c, 34d), sachant que sur chaque élément de douille de poinçon (24a, 24b, 24c, 24d) est logé l'un des éléments de douille de roulement (34a, 34b, 34c, 34d) et sachant que le poinçon de roulement (14) présente un canal d'air comprimé (18) au moins au nombre de un, avec un nombre de ramifications de canaux (58) équivalent au nombre d'éléments de douille de poinçon (24a, 24b, 24c, 24d) servant à actionner la douille de poinçon (24) avec de l'air comprimé prévu pour former un coussin d'air (50) entre chaque élément de douille de poinçon (24a, 24b, 24c, 24d) et chaque élément de douille de roulement (34a, 34b, 34c, 34d) afférent.

6. Poulie selon la revendication 5,
**caractérisée en ce que**
le poinçon de roulement (14) fixé à la machine présente les deux sections de roulement (20, 22) distantes l'une de l'autre dans le sens axial et servant à la fixation des sections d'extrémités (26, 28) de la douille de poinçon (24) perméable à l'air, distantes l'une de l'autre dans le sens axial et entre, au moins une autre section de roulement (56) servant à la fixation d'autres sections d'extrémités des éléments de douille de poinçon (24a, 24b, 24c, 24d), sachant que le poinçon de roulement (14) présente une section moyenne (30) d'un diamètre réduit entre chacune des sections de roulement voisines (20, 56 ; 56, 22), dans chacune desquelles débouche une ramification de canal (58) afférente du canal d'air comprimé (18), étant au moins au nombre de un.

7. Poulie selon la revendication 6,
**caractérisée en ce que**
sur chaque section de roulement (20, 22, 56) est disposé l'une des bagues d'écartement (59)

8. Poulie selon la revendication 5,
**caractérisée en ce que**
une première bague d'écartement (59) porte contre le collier (36)

9. Poulie selon l'une des revendications 5 à 8,
**caractérisée en ce que**
chaque élément de douille de roulement (34a, 34b, 34c, 34d) est logé sur deux bagues d'écartement (59) voisines

10. Poulie selon l'une des revendications 1 à 9,
**caractérisée en ce que**
la douille de roulement (34) ou chaque élément de douille de roulement (34a, 34b, 34c, 34d) présente une collerette de bobine (54) à ses sections d'extrémité (46, 48 ; 46a, 48a) distantes l'une de l'autre dans le sens axial.

11. Poulie selon la revendication 1,
**caractérisée en ce que**
la douille de poinçon (24) est constituée de deux éléments de douille de poinçon (24a, 24b) poreux perméable à l'air et **en ce que** sur les deux sections de roulement (20, 22) du poinçon de roulement (14) fixé à la machine, est respectivement fixé un élément de douille de poinçon (24a, 24b), sur lesquels est logée la douille de roulement (34), sachant que le poinçon de roulement (14) présente le canal d'air comprimé (18) au moins au nombre de un, servant à actionner les éléments de douille de poinçon (24a, 24b) avec de l'air comprimé, prévu pour former un coussin d'air (50) entre chaque élément de douille de poinçon (24a, 24b) et la douille de roulement (34).

12. Poulie selon la revendication 11,
**caractérisée en ce que**
le poinçon de roulement (14) fixé à la machine présente les deux sections de roulement (20, 22) distantes l'une de l'autre dans le sens axial et servant à la fixation des sections d'extrémité (26, 28) distantes l'une de l'autre dans le sens axial de la douille de poinçon (24) perméable à l'air et entre, deux autres sections de roulement (56) servant à la fixation d'autres sections d'extrémité des éléments de douille de poinçon (24a, 24b), sachant que le poinçon de roulement (14) présente une section moyenne (30) de diamètre réduit entre chaque section de roulement voisines (20, 56 ; 56, 22).

13. Poulie selon l'une des revendications 1 à 12,
**caractérisée en ce que**
la douille de poinçon (24) est en métal fritté a pores ouverts ou en céramique frittée à pores ouverts.
